# EUROPÄISCHE PATENTSCHRIFT

(11) **EP 3 441 521 B1**
(45) Veröffentlichungstag und Bekanntmachung des Hinweises auf die Patenterteilung: **05.10.2022**
(21) Anmeldenummer: 17185535.6
(22) Anmeldetag: 09.08.2017
(51) Int. Cl.: D21G 9/00, G01N 33/34

(54) **VERFAHREN UND VORRICHTUNG ZUR STEUERUNG EINER BEARBEITUNGSEINHEIT, COMPUTERPROGRAMMPRODUKT SOWIE PAPIERMASCHINE**
METHOD AND DEVICE FOR CONTROLLING A PROCESSING UNIT, COMPUTER PROGRAM PRODUCT AND PAPER MACHINE
PROCÉDÉ ET DISPOSITIF DE COMMANDE D'UNE UNITÉ D'USINAGE, PRODUIT- PROGRAMME INFORMATIQUE AINSI QUE MACHINE À PAPIER

(43) Veröffentlichungstag der Anmeldung: 13.02.2019
(73) Patentinhaber: Siemens Energy Global GmbH & Co. KG, 81739 München (DE)
(72) Erfinder: Schwarz, Hermann, 97084 Würzburg (DE)

(56) Entgegenhaltungen:
- EP-A1- 2 781 911
- WO-A1-2009/062315
- WO-A1-2011/045090
- US-A1- 2012 049 070

## Beschreibung

Die Erfindung betrifft ein Verfahren und eine Vorrichtung zur Steuerung einer Bearbeitungseinheit. Weiter betrifft die Erfindung ein Computerprogrammprodukt sowie eine Papiermaschine.

Zur Herstellung einer faserhaltigen Warenbahn, wie Papier, wird eine Lösung von (Zellstoff-)Fasern gleichmäßig auf ein Förderband aufgesprüht. Nach Entfernen des überschüssigen Wassers entsteht auf den Zellstofffasern eine Papierbahn. Die Papierbahn wird nach dem Trocknen auf eine Papierrolle aufgerollt.

Zur Sicherung einer gleichbleibenden Qualität werden vor dem Aufrollen des Papiers auf die Papierrolle die Feuchte, die Dicke und/oder der Aschegehalt bestimmt. Mit Hilfe dieser Größen werden die anderen Bearbeitungseinheiten der Papiermaschine, wie der Refiner oder die Trockenpartie gesteuert.

Das Dokument WO 2009/062315 A1 beschreibt eine Vorrichtung zur Materialvermessung umfassend einen Terahertz - Generator, der zur Emission von gepulster Terahertz - Strahlung an einem Messort eines in einem Verarbeitungssystem hergestellten Materials eingerichtet ist.

Das Dokument EP 2 781 911 A1 beschreibt ein kontaktloses Sensorsystem und ein Verfahren zur Bestimmung der Qualität von Papiermaterial, beispielsweise Abmessungen, Grundgewicht und Feuchte mittels Terahertz - Strahlung. Das Verfahren umfasst die Emission eines Terahertz - Strahlungssignals in Richtung des Papiermaterials, so dass das Terahertz - Strahlungssignal auf das Papiermaterial einwirkt, die Detektion einer Zeit- und/oder Frequenzantwort auf das Terahertz - Strahlungssignal, die Bestimmung von Modellparametern eines physikalischen Modells des Papiermaterials und die Ermittlung von Qualitätsmerkmalen des Papiermaterials hieraus.

Das Dokument US 2012/049070 A1 beschreibt eine Vorrichtung, welche zwischen einem Sender und einem Empfänger eines Terahertz - Zeitbereichsspektrometers angeordnet werden kann und mittels der ein Laserpuls in einen Messpuls und in einen Referenzpuls aufgeteilt werden kann.

Das Dokument WO 2011/045090 A1 beschreibt ein Verfahren zur Steuerung eines Refiners zur Verfeinerung faserhaltigen Materials.

Noch immer treten bei der Herstellung von Papier Schwankungen bezüglich der Qualität auf.

Daher ist es Aufgabe der Erfindung, ein Verfahren und eine Vorrichtung bereitzustellen, die die Qualität bei der Herstellung einer faserhaltigen Warenbahn verbessen.

Diese Aufgabe wird durch eine Vorrichtung gemäß Anspruch 1 gelöst.

Die Aufgabe wird weiter durch ein Verfahren gemäß Anspruch 9 gelöst.

Schließlich wird die Aufgabe auch durch ein Computerprogrammprodukt nach Anspruch 12 und durch eine Papiermaschine nach Anspruch 13 gelöst.

Mit Hilfe von (Terahertz) THz-Wellen ist es möglich, die Eigenschaften von (Zellstoff-)Fasern zu ermitteln. Mit THz-Wellen bzw. einem THz-Detektor kann die Ausrichtung der Fasern, die Länge, insbesondere die durchschnittliche Länge, der Fasern, und/oder die Überlappung der Fasern ermittelt werden.

Diese Eigenschaften (Ausrichtung, Länge und Überlappung) der Fasern in einem Faserverbund bestimmen die Qualität des Papiers, welches aus diesem Faserverbund entsteht.

Bei der Bearbeitung der faserhaltigen Warenbahn, insbesondere in der Trockenpartie der Papiermaschine, wird der Faserverbund insbesondere dadurch beeinflusst, wo und wie stark die Trocknung des Papiers erfolgt.

Vorteilhaft erfolgt die Bestimmung von Fasereigenschaften in der faserhaltigen Warenbahn in kurzen regelmäßigen Abständen, beispielhaft alle 1 bis 5 Sekunden, oder in kontinuierlicher Art und Weise. Durch die ermittelten Fasereigenschaften kann die Steuerung der Papiermaschine, insbesondere des Refiners, wesentlich verbessert werden.

Durch die Bestimmung der Fasereigenschaften kann eine online-Steuerung einer Bearbeitungseinheit der Papiermaschine oder der Papiermaschine in ihrer Gesamtheit erfolgen.

Bei der online-Steuerung werden Parameter wie Prozesstemperaturen, Dampfmengen, Drehzahlen und/oder Drehmomente von Motoren sowie Mengen von Zusätzen anhand von Vorgaben gesteuert oder geregelt. Die Vorgaben werden vorzugsweise durch eine Simulation des jeweiligen Prozesses mit Hilfe einer Steuersoftware bestimmt.

Die Steuersoftware weist Eingänge für Messgrößen wie ermittelte Temperaturen oder Drehzahlwerte auf. Die Messgrößen dienen zur Unterstützung der Simulation der einzelnen Vorgänge in der Papiermaschine.

Mit Hilfe von THz-Wellen kann überdies eine einfache Bestimmung der Feuchte der faserhaltigen Warenbahn erfolgen. Hierzu wird die Absorption der THz-Wellen bei Wechselwirkung mit der faserhaltigen Warenbahn bestimmt. Wasser bzw. Feuchtigkeit absorbieren THz-Wellen stark.

Ein THz-Detektor umfasst einen Detektor für Wellen mit einer Frequenz von 0,1 THz bis 100 THz. Optional weist ein THz-Detektor eine Quelle für Wellen im THz-Bereich von 0,1 THz bis 100 THz auf. Vorzugsweise wird ein Frequenzbereich zwischen 0,5 THz bis 10 THz mit dem THz-Detektor detektiert.

Die Vorrichtung zur Steuerung einer Bearbeitungseinheit einer Papiermaschine weist zumindest einen Detektor und eine Steuereinrichtung auf, wobei der Detektor zur Bestimmung von Fasereigenschaften eines Faserverbundes einer faserhaltigen Warenbahn ausgebildet ist, wobei die Steuereinrichtung anhand der Fasereigenschaften des Faserverbundes zur Steuerung oder Regelung der Bearbeitungseinheit vorgesehen ist.

Vorzugsweise werden Vorgaben wie Drehzahl eines Antriebs der Bearbeitungseinheit, ein Drehmoment eines Antriebs oder eine Prozesstemperatur bei einer Bearbeitungseinheit gesteuert oder geregelt. Die Vorgaben werden vorzugsweise anhand der jeweiligen Fasereigenschaft des Faserverbundes der faserhaltigen Warenbahn ermittelt.

Als Detektor kann eine ultraschnelle Kamera dienen, die in schneller Abfolge Bilder der Oberfläche der faserhaltigen Warenbahn aufnimmt. Unter einer schnellen Abfolge wird beispielhaft zwischen 1 Bild bis 1.000 Bilder pro Sekunde verstanden. Vorzugsweise werden 1 bis 50 Bilder pro Sekunde aufgenommen.

Die Bilder können analysiert werden und die Ausrichtung der Faser, die mittlere Länge der Faser sowie weitere Eigenschaften der Faserbahn können bestimmt werden.

In der Regel werden Mittelwerte der Ausrichtung der Fasern und/oder eine mittlere Länge der Fasern bestimmt.

Durch die Bestimmung der Ausrichtung der Fasern und/oder der Länge der Fasern kann die Qualität der faserhaltigen Warenbahn einfach und sicher bestimmt werden. Anhand der Bestimmung der Fasereigenschaften der faserhaltigen Warenbahn, insbesondere nach dem Trocknen, kann die Qualität der faserhaltigen Warenbahn erhöht werden, indem die Bearbeitungseinheit anhand der Fasereigenschaften gesteuert oder geregelt wird.

Bei der Bearbeitungseinheit kann es sich um eine Trockeneinheit, um eine Glätteinheit, um eine Aufsprüheinheit, um einen Refiner oder um eine Vorbereitungseinheit für die Faser der faserhaltigen Warenbahn, insbesondere für die Verarbeitung des Zellstoffs, handeln. Die Steuerung des Refiners zur Beeinflussung der Fasereigenschaften ist besonders vorteilhaft.

Die Bearbeitungseinheit kann anhand der ermittelten Fasereigenschaften die Herstellung der faserhaltigen Warenbahn, beispielhaft eine Papierbahn, verbessert steuern oder regeln.

In einer erfindungsgemäßen Ausgestaltung der Erfindung ermittelt der Detektor die Fasereigenschaften der faserhaltigen Warenbahn mit Hilfe von Teraherz-Wellen.

Mit Hilfe von Teraherz-Wellen (THz-Wellen) werden die Fasereigenschaften der faserhaltigen Warenbahn vorzugsweise nach dem Trocknen der faserhaltigen Warenbahn bestimmt. Anhand der Fasereigenschaften kann dann eine Bearbeitungseinheit, insbesondere der Refiner, in seiner Steuerung oder Regelung angepasst werden.

Die THz-Wellen werden vorzugsweise mit Hilfe einer Halbleiter-Diode bereitgestellt. Die Messung der Fasereigenschaften erfolgt durch Absorptionsmessung und/oder durch Reflexionsmessung. Als Detektor dient vorzugsweise ein THz-Detektor. Mit Hilfe von THz-Wellen kann die Ausrichtung der Fasern in der faserhaltigen Warenbahn einfach ermittelt werden.

Bei der Absorptionsmessung ist die Quelle der THz-Wellen auf einer Seite der faserhaltigen Warenbahn angeordnet und der Detektor auf der anderen Seite der faserhaltigen Warenbahn. Bei der Reflexionsmessung sind die Quelle der THz-Wellen und der Detektor auf derselben Seite der faserhaltigen Warenbahn angeordnet.

Der Detektor bestimmt in der Regel die Intensität der THz-Wellen, die Frequenz der THz-Wellen oder die Phase der THz-Wellen.

Vorzugsweise erfolgt die Bestimmung der Fasereigenschaft online. Unter einer online-Bestimmung wird verstanden, dass die mit dem Detektor bestimmte jeweilige Fasereigenschaft direkt und vorzugsweise in Echtzeit bereitgestellt wird.

Da Detektoren für den THz-Bereich in Kombination mit Quellen für THz-Wellen als Bauelemente bereits im Handel erhältlich sind, wird im Folgenden unter einem Detektor eine Kombination einer THz-Wellen-Quelle und einem THz-Wellen-Detektor verstanden.

Durch den Einsatz von THz-Wellen können die Ausrichtung der Fasern des Faserverbunds und/oder die Länge der einzelnen Fasern bestimmt werden.

Vorzugsweise ist der Detektor nahe einer Oberfläche der faserhaltigen Warenbahn angeordnet.

Bei einer weiteren vorteilhaften Ausführung der Erfindung detektiert der Detektor die THz-Wellen, die von der faserhaltigen Warenbahn reflektiert werden.

Ebenso oder alternativ kann der Detektor THz-Wellen detektieren, welche die faserhaltige Warenbahn durchdrungen haben.

Die Detektion erfolgt mit einem THz-Detektor. Als Quelle dient ein Emitter für THz-Wellen. Dieser ist vorzugsweise nahe des THz-Detektors angeordnet und diesem zugeordnet.

Durch die Bestimmung der reflektierten THz-Wellen beeinflussen Eigenschaften wie die Feuchte der faserhaltigen Warenbahn die Bestimmung der Fasereigenschaften nicht.

Bei einer weiteren Ausgestaltung der Erfindung erfolgt die Steuerung oder Regelung der Bearbeitungseinheit oder der Papiermaschine online.

Eine online-Steuerung kann sich durch eine Modellrechnung der zu steuernden Bearbeitungseinheiten auszeichnen. Die Modellrechnung wird durch ermittelte Werte der jeweiligen Bearbeitungseinheit unterstützt. Beispielhaft erfolgt eine online-Steuerung über einen digitalen Zwilling der jeweiligen Bearbeitungseinheit. Um die Bearbeitungseinheit verbessert abzubilden und in ihrer Wirkweise zu verbessern, werden die Fasereigenschaften der faserhaltigen Warenbahn ermittelt und der Steuereinrichtung zugeführt. Die Steuereinrichtung dient der Steuerung der jeweiligen Bearbeitungseinheit.

Durch die online-Steuerung kann eine Abweichung der Fasereigenschaften vorteilhaft zur Anpassung der Steuereinrichtung führen.

In einer weiteren vorteilhaften Ausgestaltung der Erfindung ist das Verfahren zur Ermittlung der Faserlänge, der Faserausrichtung und/oder der Überlappung der Fasern im Faserverbund ausgebildet.

Mit einem THz-Detektor können die einzelnen Fasereigenschaften der faserhaltigen Warenbahn ermittelt werden.

Erfindungsgemäß erfolgt eine Bestimmung der Fasereigenschaften vor und nach einem Durchlauf der faserhaltigen Warenbahn durch die jeweilige Bearbeitungseinheit.

Durch die Bestimmung der vorgenannten Fasereigenschaften kann ein direkter Rückschluss auf die Funktion der Steuerung oder Regelung der jeweiligen Bearbeitungseinheit, insbesondere des Refiners, gezogen werden.

Bei einer weiteren vorteilhaften Ausgestaltung der Erfindung ist die Bearbeitungseinrichtung ein Refiner.

Ein Refiner dient in der Regel zur Modifikation der Fasern, bevor diese zur Bildung der faserhaltigen Warenbahn auf eine Bahn aufgebracht wird.

Durch die Steuerung des Refiners kann eine besonders effiziente Beeinflussung der Fasereigenschaften der faserhaltigen Warenbahn erfolgen.

Bei einer weiteren vorteilhaften Ausgestaltung der Erfindung sind ein erster Detektor zur Bestimmung der Fasereigenschaften vor der jeweiligen Bearbeitungseinheit und ein zweiter Detektor zur Bestimmung der Fasereigenschaften nach der jeweiligen Bearbeitungseinheit vorgesehen.

Insbesondere bei der Steuerung oder Regelung der Pressenpartie und/oder der Trockenpartie ist ein Vorher-Nachher-Vergleich der Fasereigenschaften der faserhaltigen Warenbahn jeweils vorteilhaft.

Weiter kann vorteilhaft jeweils ein THz-Detektor die Fasereigenschaften vor der Pressenpartie, nach der Trockenpartie und/oder zwischen der Pressenpartie und der Trockenpartie ermitteln.

Durch die mehrfache Ermittlung der Fasereigenschaften kann die Funktion der Steuerung oder Regelung der jeweiligen Bearbeitungseinheit erfolgen. So kann die jeweilige Bearbeitungseinheit für sich optimiert werden.

Bei einer weiteren vorteilhaften Ausgestaltung der Erfindung sendet der Detektor Wellen im THz-Frequenzbereich aus und detektiert reflektierte Wellen im THz-Bereich.

Durch diese Ausführung können mit Hilfe eines Detektors als Baugruppe die Fasereigenschaften der faserhaltigen Warenbahn bestimmt werden.

Bei einer weiteren vorteilhaften Ausgestaltung der Erfindung ist die jeweilig ermittelte Fasereigenschaft zur Steuerung oder Regelung der Geschwindigkeit der faserhaltigen Warenbahn vorgesehen.

Die Steuerung oder Regelung der Geschwindigkeit der faserhaltigen Warenbahn dient beispielhaft zur Einstellung der Dicke der faserhaltigen Warenbahn. Weiter kann durch die Einstellung der Geschwindigkeit die jeweilige Fasereigenschaft verändert werden. Hierbei weist die faserhaltige Warenbahn eine höhere Bahnspannung, insbesondere vor dem Durchlauf der Trockenpartie, auf.

Durch die Steuerung oder Regelung der Geschwindigkeit der Warenbahn kann die Qualität der faserhaltigen Warenbahn vorteilhaft einfach modifiziert werden.

In einer weiteren vorteilhaften Ausführung der Erfindung ist die Bearbeitungseinheit eine Trockenpartie, insbesondere eine erweiterte Trockenpartie.

Eine erweiterte Trockenpartie weist neben der eigentlichen Trockenpartie eine Vortrockenpartie und/oder eine Nachtrockenpartie auf. Durch die Steuerung oder Regelung der Trockenpartie kann anhand der Fasereigenschaften eine besonders genaue Steuerung oder Regelung der Trockenpartie, insbesondere der erweiterten Trockenpartie erfolgen.

Bevorzugt findet die Bestimmung der Fasereigenschaften im Rahmen der Qualitätsbestimmung der faserhaltigen Warenbahn statt. Vorzugsweise erfolgt eine Bestimmung der Fasereigenschaften am Ende des Herstellungsprozesses der faserhaltigen Warenbahn. Demnach ist zumindest ein Detektor vor der WickelVorrichtung einer Papiermaschine angeordnet.

Bei dem Verfahren zur Steuerung einer Verarbeitungseinheit einer Papiermaschine wird die zumindest eine Verarbeitungseinheit anhand von Vorgaben wie Drehzahl, Drehmoment und/oder Prozesstemperaturen gesteuert oder geregelt, wobei zur Bereitstellung der Vorgaben ein Detektor Fasereigenschaften einer faserhaltigen Warenbahn ermittelt.

Das Verfahren zur Steuerung oder Regelung dient zur Steuerung der jeweiligen Verarbeitungseinheit und/oder zur Steuerung oder Regelung der Papiermaschine.

Durch das Verfahren ist eine besonders genaue Steuerung der jeweiligen Bearbeitungseinheit und/oder der Papiermaschine möglich.

Bei einer weiteren vorteilhaften Ausgestaltung der Erfindung bestimmt der Detektor die Fasereigenschaften mit Hilfe von THz-Wellen.

Vorzugsweise dient der Detektor zur Bestimmung der Frequenz, der Phase oder der Intensität der THz-Wellen. Anhand der mit dem Detektor aufgenommenen Signale werden vorzugsweise die Fasereigenschaften bestimmt.

Bevorzugt dient ein Computerprogrammprodukt oder ein Teil eines solchen Computerprogramproduktes zur Bestimmung der jeweiligen Fasereigenschaft anhand der aufgenommenen Signale. Die Signale entsprechen insbesondere der Phase, der Frequenz, der Intensität und/oder der räumlich und/oder zeitlichen Intensitätsverteilung der THz-Wellen.

Bei einer weiteren vorteilhaften Ausgestaltung der Erfindung erfolgt die Steuerung oder Regelung der Verarbeitungseinrichtung online.

Bei einer weiteren vorteilhaften Ausgestaltung des Verfahrens oder der Vorrichtung ist die Bearbeitungseinheit ein Refiner, wobei die Steuereinrichtung mit Hilfe der ermittelten Fasereigenschaften die Funktionsweise des Refiners steuert oder regelt.

Der Refiner dient zur Einstellung der Länge und Ausprägung der Fasern, insbesondere der Zellstofffasern. Die Einstellung erfolgt in der Regel mit mechanischen Mitteln. Durch die Einstellung des Refiners kann die jeweilige Fasereigenschaft in der faserhaltigen Warenbahn unmittelbar beeinflusst werden.

Mit dem Computerprogrammprodukt wird die hier beschriebene Erfindung ausgeführt. Hierzu ist das Computerprogramm auf einer Recheneinheit installiert und ablauffähig. Das Computerprogrammprodukt kann Teil einer online-Steuerung der Papiermaschine und/oder einzelnen Bearbeitungseinheiten der Papiermaschine sein. Das Computerprogrammprodukt ist vorzugsweise zur Sicherstellung der Qualität der Faserbahn ausgebildet.

Im Folgenden wird die Erfindung anhand von Figuren weiter beschrieben und erläutert. Die in den FIG gezeigten Merkmale der Ausführungsformen können einzeln zu neuen Ausführungen der Erfindung kombiniert werden. Es zeigen:
- FIG 1 bis FIG 3: jeweils einen Teil einer beispielhaften Papiermaschine.

**FIG 1** zeigt einen Teil einer beispielhaften Papiermaschine. Die Papiermaschine weist eine Steuereinrichtung 3 und eine faserhaltige Warenbahn 1 auf, wobei die faserhaltige Warenbahn 1 eine Bearbeitungseinheit 5 durchläuft. Die faserhaltige Warenbahn 1 wird mit Hilfe eines Förderbandes 1a durch die Papiermaschine bewegt. Die Geschwindigkeit v und die Bewegungsrichtung der faserhaltigen Warenbahn 1 wird durch den Pfeil oberhalb der faserhaltigen Warenbahn 1 dargestellt. Die Bearbeitungseinheit 5 wird durch die Steuereinrichtung 3 gesteuert oder geregelt. Die Bearbeitungseinheit 5 kann eine Trockenpartie einer Papiermaschine sein. Eigenschaften der faserhaltigen Warenbahn werden durch einen Detektor 7 ermittelt. Der Detektor 7 stellt Fasereigenschaften FE an die Steuereinrichtung 3 bereit. Ein weiterer Detektor 7' dient ebenfalls zur Bestimmung von Fasereigenschaften FE der faserhaltigen Warenbahn 1, wobei der weitere Detektor 7' die Fasereigenschaften FE vor dem Eingang der faserhaltigen Warenbahn 1 in die Bearbeitungseinheit 5 ermittelt.

Die faserhaltige Warenbahn 1 wird von jeweils einer Umlenkrolle 10 in ihrer Position fixiert. Die faserhaltige Warenbahn 1 weist eine Geschwindigkeit v auf. Die Steuereinrichtung 3 dient sowohl zur Steuerung der Bearbeitungseinheit 5 als auch optional zur Geschwindigkeit v der faserhaltigen Warenbahn 1.

Bei dem jeweiligen Detektor 7, 7' erfolgt die Bestimmung der Fasereigenschaften FE mit Hilfe eines THz-Detektors.

**FIG 2** zeigt einen Teil einer beispielhaften Papiermaschine. Die Papiermaschine weist drei Bearbeitungseinheiten 5a, 5b, 5c auf. Die erste Bearbeitungseinheit 5a dient zum Aufsprühen der zellstoffhaltigen Lösung 9 auf die Warenbahn 1. Vorzugsweise umfasst die erste Bearbeitungseinrichtung 5a einen Refiner zur Modifikation der Fasereigenschaften FE. Durch Aufsprühen der zellstoffhaltigen Lösung 9 wird die Warenbahn zu einer faserhaltigen Warenbahn 1. Die zweite Bearbeitungseinheit 5b ist eine Trockenpartie bzw. eine erweiterte Trockenpartie. Die dritte Bearbeitungseinheit 5c kann eine Qualitätskontrolleinheit der Papiermaschine sein. Die dritte Bearbeitungseinheit 5c weist den Detektor 7 auf, wobei der Detektor 7 zur Bestimmung von Fasereigenschaften FE ausgebildet ist. Die Fasereigenschaften FE der faserhaltigen Warenbahn 1 werden der Steuereinrichtung 3 bereit gestellt.

Anhand der Fasereigenschaften FE steuert oder regelt die Steuereinrichtung 3 die erste Bearbeitungseinheit 5a und/oder die zweite Bearbeitungseinheit 5b. Vorzugsweise erfolgt eine online-Steuerung oder online-Regelung der einzelnen Bearbeitungseinheiten 5a, 5b, 5c mit Hilfe der Steuereinrichtung 3. Auch hier ist der Detektor 7 vorzugsweise ein THz-Detektor.

**FIG 3** zeigt einen Teil einer beispielhaften Papiermaschine. Die Papiermaschine umfasst eine erste Bearbeitungseinheit 5a, die als Refiner ausgebildet ist. Die Papiermaschine weist weiter eine zweite Bearbeitungseinheit 5b auf, die als Trockenpartie oder Pressenpartie ausgebildet ist sowie eine dritte Bearbeitungseinheit 5c, die als Wickelaggregat (Wickelpartie) ausgebildet ist. Zur Beförderung einer aufgesprühten zellstoffhaltigen Lösung 9 dient ein Förderband la. Das Förderband 1a dient zum Transport der faserhaltigen Warenbahn 1. Die zellstoffhaltige Lösung 9 wird von der ersten Bearbeitungseinheit 5a bereit gestellt. Die Fasereigenschaften FE der aufgesprühten zellstoffhaltigen Lösung 9 wird durch einen ersten Detektor 7 ermittelt. Nach Durchlauf der faserhaltigen Warenbahn 1 durch die zweite Bearbeitungseinheit 5b erfolgt die Ermittlung der Fasereigenschaften FE mit Hilfe eines zweiten Detektors 7'. Die Fasereigenschaften FE, die jeweils vom ersten oder zweiten Detektor 7, 7' ermittelt werden, werden der Steuereinrichtung 3 bereit gestellt. Mit Hilfe der Steuereinrichtung 3 werden die erste, die zweite und optional die dritte Bearbeitungseinheit 5a, 5b, 5c gesteuert oder geregelt.

Mit Hilfe der Steuereinrichtung 3 wird überdies der Zugang von Wasser 12 und/oder Feststoff 14, insbesondere ein auf Holz basierender Zellstoff, des Refiners (erste Bearbeitungseinheit 5a) gesteuert oder geregelt.

Zusammenfassend betrifft die Erfindung ein Verfahren und eine Vorrichtung zur Steuerung einer Bearbeitungseinheit 5, 5a, 5b, 5c. Weiter betrifft die Erfindung ein Computerprogrammprodukt sowie eine Papiermaschine. Mit einem Detektor 7, 7', insbesondere einem THz-Detektor wird die jeweilige Fasereigenschaft FE einer faserhaltigen Warenbahn 1, insbesondere einer Papierbahn, bestimmt. Anhand der Fasereigenschaften FE wird eine Bearbeitungseinheit 5, 5a, 5b, 5c gesteuert oder geregelt. Bei der Bearbeitungseinheit 5, 5a, 5b, 5c handelt es sich vorzugsweise um einen Refiner. Durch die direkte Bestimmung der Fasereigenschaften FE der faserhaltigen Warenbahn 1 kann direkt auf die Qualität der faserhaltigen Warenbahn 1 Einfluss genommen werden.

## Patentansprüche

1. Vorrichtung zur Steuerung einer Bearbeitungseinheit (5, 5a, 5b, 5c) einer Papiermaschine, aufweisend zumindest einen ersten Detektor (7) und einen zweiten Detektor(7') und eine Steuereinrichtung (3), wobei die Detektoren (7, 7') zur Bestimmung von Fasereigenschaften (FE) eines Faserverbundes einer faserhaltigen Warenbahn (1) mit Hilfe von Terahertz (THz)-Wellen ausgebildet sind, wobei die Steuereinrichtung (3) anhand der Fasereigenschaften (FE) des Faserverbundes zur Steuerung oder Regelung der Bearbeitungseinheit (5, 5a, 5b, 5c) vorgesehen ist, **dadurch gekennzeichnet, dass** der erste Detektor (7) zur Bestimmung der Fasereigenschaften (FE) vor der jeweiligen Bearbeitungseinheit (5, 5a, 5b, 5c) und der zweite Detektor (7') zur Bestimmung der Fasereigenschaften (FE) nach der jeweiligen Bearbeitungseinheit (5, 5a, 5b, 5c) vorgesehen ist.

2. Vorrichtung nach Anspruch 1, wobei ein Detektor (7, 7') die THz-Wellen detektiert, die von der faserhaltigen Warenbahn (1) reflektiert werden.

3. Vorrichtung nach einem der vorangehenden Ansprüche, wobei die Steuerung oder Regelung der Bearbeitungseinheit (5, 5a, 5b, 5c) oder der Papiermaschine online erfolgt.

4. Vorrichtung nach einem der vorangehenden Ansprüche, wobei ein Detektor (7, 7') zur Ermittlung der Faserlänge, der Faserausrichtung und/oder der Überlappung der Fasern im Faserverbund ausgebildet ist.

5. Vorrichtung nach einem der vorangehenden Ansprüche, wobei die Bearbeitungseinrichtung (5, 5a, 5b, 5c) ein Refiner ist.

6. Vorrichtung nach einem der vorangehenden Ansprüche, wobei ein Detektor (7, 7') Wellen im THz-Frequenzbereich aussendet und reflektierte Wellen im THz-Bereich detektiert.

7. Vorrichtung nach einem der vorangehenden Ansprüche, wobei die ermittelten Fasereigenschaften (FE) zur Steuerung oder Regelung der Geschwindigkeit der faserhaltigen Warenbahn (1) vorgesehen sind.

8. Vorrichtung nach einem der vorangehenden Ansprüche, wobei die Bearbeitungseinheit (5, 5a, 5b, 5c) eine Trockenpartie, insbesondere eine erweiterte Trockenpartie, ist.

9. Verfahren zur Steuerung einer Bearbeitungseinheit (5, 5a, 5b, 5c) einer Papiermaschine umfassend eine Vorrichtung nach einem der vorangehenden Ansprüche, wobei die zumindest eine Bearbeitungseinheit (5, 5a, 5b, 5c) anhand von Vorgaben wie Drehzahl, Drehmoment und/oder Prozesstemperaturen gesteuert oder geregelt wird, wobei zur Bereitstellung der Vorgaben der erste Detektor (7) Fasereigenschatten (FE) einer faserhaltigen Warenbahn (1) vor der Bearbeitungseinheit (5, 5a, 5b, 5c) ermittelt und der zweite Detektor (7') Fasereigenschaften (FE) einer faserhaltigen Warenbahn (1) nach der Bearbeitungseinheit (5, 5a, 5b, 5c) ermittelt.

10. Verfahren nach Anspruch 9, wobei die Steuerung oder Regelung der Bearbeitungseinheit (5, 5a, 5b, 5c) online erfolgt, wobei Prozessparameter mittels einer Simulation des jeweiligen Prozesses mit Hilfe einer Steuersoftware bestimmt werden.

11. Verfahren nach einem der Ansprüche 9 oder 10, wobei die Bearbeitungseinheit (5, 5a, 5b, 5c) ein Refiner ist, und wobei die Steuereinrichtung (3) mit Hilfe der ermittelten Fasereigenschaften (FE) die Funktionsweise des Refiners steuert oder regelt.

12. Computerprogrammprodukt zur Installation und Ablauf auf einer Recheneinheit, wobei das Computerprogramm zur Durchführung eines Verfahrens nach einem der Ansprüche 9 bis 11 ausgebildet ist.

13. Papiermaschine, aufweisend eine Vorrichtung nach einem der Ansprüche 1 bis 8.

## Claims

1. Apparatus for controlling a processing unit (5, 5a, 5b, 5c) of a paper machine, having at least a first detector (7) and a second detector (7') and a control device (3), wherein the detectors (7, 7') are designed to determine fibre properties (FE) of a fibre composite of a fibrous product web (1) with the aid of terahertz (THz) waves, wherein the control device (3) is provided for the purpose of controlling or regulating the processing unit (5, 5a, 5b, 5c) on the basis of the fibre properties (FE) of the fibre composite, **characterized in that** the first detector (7) is provided for the purpose of determining the fibre properties (FE) upstream of the respective processing unit (5, 5a, 5b, 5c) and the second detector (7') is provided for the purpose of determining the fibre properties (FE) downstream of the respective processing unit (5, 5a, 5b, 5c).

2. Apparatus according to Claim 1, wherein a detector (7, 7') detects the THz waves which are reflected by the fibrous product web (1).

3. Apparatus according to one of the preceding claims, wherein the processing unit (5, 5a, 5b, 5c) or the paper machine is controlled or regulated online.

4. Apparatus according to one of the preceding claims, wherein a detector (7, 7') is designed to determine the fibre length, the fibre orientation and/or the overlap of the fibres in the fibre composite.

5. Apparatus according to one of the preceding claims, wherein the processing device (5, 5a, 5b, 5c) is a refiner.

6. Apparatus according to one of the preceding claims, wherein a detector (7, 7') emits waves in the THz frequency range and detects reflected waves in the THz range.

7. Apparatus according to one of the preceding claims, wherein the determined fibre properties (FE) are provided for the purpose of controlling or regulating the speed of the fibrous product web (1).

8. Apparatus according to one of the preceding claims, wherein the processing unit (5, 5a, 5b, 5c) is a dryer section, in particular an expanded dryer section.

9. Method for controlling a processing unit (5, 5a, 5b, 5c) of a paper machine comprising an apparatus according to one of the preceding claims, wherein the at least one processing unit (5, 5a, 5b, 5c) is controlled or regulated on the basis of specifications such as speed, torque and/or process temperatures, wherein, in order to provide the specifications, the first detector (7) determines fibre properties (FE) of a fibrous product web (1) upstream of the processing unit (5, 5a, 5b, 5c) and the second detector (7') determines fibre properties (FE) of a fibrous product web (1) downstream of the processing unit (5, 5a, 5b, 5c).

10. Method according to Claim 9, wherein the processing unit (5, 5a, 5b, 5c) is controlled or regulated online, wherein process parameters are determined by simulating the respective process with the aid of control software.

11. Method according to either of Claims 9 and 10, wherein the processing unit (5, 5a, 5b, 5c) is a refiner, and wherein the control device (3) controls or regulates the method of operation of the refiner with the aid of the determined fibre properties (FE).

12. Computer program product for installation and running on a computing unit, wherein the computer program is designed to carry out a method according to one of Claims 9 to 11.

13. Paper machine having an apparatus according to one of Claims 1 to 8.

## Revendications

1. Installation de commande d'une unité (5, 5a, 5b, 5c) de traitement d'une machine à papier, comportant au moins un premier détecteur (7) et un deuxième détecteur (7') et un dispositif (3) de commande, dans laquelle les détecteurs (7, 7') sont constitués pour la détermination de propriétés (FE) des fibres d'un composite de fibre d'une nappe (1) fibreuse, à l'aide d'ondes tétra-hertziennes (THz), dans laquelle le dispositif (3) de commande est prévu pour la commande ou la régulation de l'unité (5, 5a, 5b, 5c) de traitement à l'aide des propriétés (FE) des fibres du composite de fibre, **caractérisée en ce que** le premier détecteur (7) est prévu pour la détermination des propriétés (FE) de fibres avant l'unité (5, 5a, 5b, 5c) de traitement respective, et le deuxième détecteur (7') est prévu pour la détermination des propriétés (FE) des fibres après l'unité (5, 5a, 5b, 5c) de traitement respective.

2. Installation suivant la revendication 1, dans laquelle un détecteur (7, 7') détecte les ondes THz, qui sont réfléchies par la nappe (1) fibreuse.

3. Installation suivant l'une des revendications précédentes, dans laquelle la commande ou la régulation de l'unité (5, 5a, 5b, 5c) de traitement ou de la machine à papier s'effectue en ligne.

4. Installation suivant l'une des revendications précédentes, dans laquelle un détecteur (7, 7') est constitué pour la détermination de la longueur des fibres, de l'orientation des fibres et/ou du chevauchement des fibres dans le composite de fibre.

5. Installation suivant l'une des revendications précédentes, dans laquelle le dispositif (5, 5a, 5b, 5c) de traitement est un raffineur.

6. Installation suivant l'une des revendications précédentes, dans laquelle un détecteur (7, 7') émet des ondes dans le domaine fréquentiel du THz et détecte des ondes réfléchies dans le domaine du THz.

7. Installation suivant l'une des revendications précédentes, dans laquelle les propriétés (FE) déterminées des fibres sont prévues pour la commande ou la régulation de la vitesse de la nappe (1) fibreuse.

8. Installation suivant l'une des revendications précédentes, dans laquelle l'unité (5, 5a, 5b, 5c) de traitement est un train de séchage, notamment un train de séchage agrandi.

9. Procédé de commande d'une unité (5, 5a, 5b, 5c) de traitement d'une machine à papier comprenant une installation suivant l'une des revendications précédentes, dans lequel on commande ou on régule la au moins une unité (5, 5a, 5b, 5c) de traitement, à l'aide de prescriptions, comme de vitesse, de couple et/ou de températures opératoires, dans lequel, pour disposer des prescriptions, le premier détecteur (7) détermine des propriétés (FE) des fibres d'une nappe (1) fibreuse avant l'unité (5, 5a, 5b, 5c) de traitement, et le deuxième détecteur (7') détermine des propriétés (FE) des fibres d'une nappe (1) fibreuse après l'unité (5, 5a, 5b, 5c) de traitement.

10. Procédé suivant la revendication 9, dans lequel la commande ou la régulation de l'unité (5, 5a, 5b, 5c) de traitement s'effectue en ligne, des paramètres opératoires étant, à l'aide d'un logiciel de commande, déterminés au moyen d'une simulation de l'opération respective.

11. Procédé suivant l'une des revendications 9 ou 10, dans lequel l'unité (5, 5a, 5b, 5c) de traitement est un raffineur et dans lequel le dispositif (3) de commande commande ou régule la façon de fonctionner du raffineur, à l'aide des propriétés (FE) des fibres, qui ont été déterminées.

12. Produit de programme d'ordinateur à monter et à dérouler sur unité informatique, le programme d'ordinateur étant constitué pour effectuer un procédé suivant l'une des revendications 9 à 11.

13. Machine à papier ayant une installation suivant l'une des revendications 1 à 8.
